# EUROPÄISCHE PATENTSCHRIFT

(11) **EP 0 071 769 B1**
(45) Veröffentlichungstag und Bekanntmachung des Hinweises auf die Patenterteilung: **18.09.1985**
(21) Anmeldenummer: 82106104.1
(22) Anmeldetag: 08.07.1982
(51) Int. Cl.: B65H 29/24

(54) **Einrichtung in der Auslage von Bogenrotationsdruckmaschinen, um dem Einrollen der Bogenvorderkante entgegenzuwirken**
Device for preventing the curling-up of the front edges of sheets in a delivery apparatus for a rotary sheet-printing machine
Dispositif s'opposant à la courbure du bord frontal des feuilles dans un appareil de sortie d'une machine d'impression rotative de feuilles

(30) Priorität: 01.08.1981 DE 3130623
(43) Veröffentlichungstag der Anmeldung: 16.02.1983
(73) Patentinhaber: Heidelberger Druckmaschinen Aktiengesellschaft, D-69019 Heidelberg (DE)
(72) Erfinder: Pollich, Gerhard, D-6900 Heidelberg (DE)
(74) Vertreter: Stoltenberg, Heinz-Herbert Baldo

## Beschreibung

Die Erfindung betrifft eine Einrichtung in der Auslage von Bogenrotationsdruckmaschinen, um dem Einrollen der Bogenvorderkante entgegenwirken zu können.

Durch den einseitigen Farbauftrag auf einen Papierbogen erhält dieser eine von der Bogenvorder-bzw. Hinterkante ausgehende Rollneigung. Dieser Erscheinung kann man im wesentlichen mit sogenannten Bogenentrollern begegnen, welche für gewöhnlich ebenfalls in der Bogenauslage hinter der letzten Umführtrommel angeordnet sind. Diese Einrichtungen, bei denen meist zwischen zwei sich über die gesamte Bogenbreite erstreckende Rundstäbe und zwischen beiden ebenfalls über die gesamte Breite des Bogens wirkende Saugluft zur Anwendung kommt, sorgen in den meisten Fällen dafür, daß der bedruckte Papierbogen nahezu eben und ohne eingerollte Enden in die Bogenauslage gelangt.

Insbesondere aber bei mehrfarbig bedruckten und unter Umständen im letzten Druckwerk noch lackierten Papierbogen kann die Rollneigung allerdings derart ausgeprägt sein, daß es trotz vorgesehener Bogenentroller zum Einrollen der Bogenvorderkante kommt. Im übrigen benötigt auch ein noch so günstig positonierter Bogenentroller eine meßbare Änsaugzeit, so daß eine geschwindigkeitsabhängige Länge des Bogens von der Vorderkante aus noch zum Einrollen neigt. Selbst mittels Blasluft den Bogen zusätzlich auf den Bogenentroller zu blasen, bringt besonders bei mehrfarbig bedruckten und eventuell lackierten Papierbogen nicht den gewünschten Erfolg.

Gemäß der Arbeitsweise der Bogenausleger tritt das Einrollen der Bogenvorderkante unmittelbar nach dem Öffnen der die Bogen transportierenden Greifer auf, was dazu führen kann, daß gerade die Ecken der Bogenvorderkante bereits eingerollt sind, bevor der Abzulegende Papierbogen auf dem Stapel zu liegen kommt. Die Folge ist eine erhebliche Störung bei der Stapelbildung. Dies umso mehr, wenn obendrein mit einer recht hohen Druckgeschwindigkeit gearbeitet wird.

In Anbetracht dieser Problematik soll nun eine Einrichtung geschaffen werden, welche gegenüber den bisherigen Lösungsversuchen nun zuverlässig, auch unter extremen Betriebsbedingungen dem Einrollen der Bogenvorderkante des abzulegenden Bogens nach dessen Freigabe durch die Greifer entgegenwirkt.

Erfindungsgemäß wird dies dadurch erreicht, daß im, in Bogenlaufrichtung vorderen Bereich des Stapels in der Nähe der Bogenvorderkante des abzulegenden Bogens Blaseinrichtungen vorgesehen sind, über die jeweils ein gesteuerter Blasluftstrom mit einer Richtungskomponenten in Bogenlaufrichtung und einer weiteren gegen die Bogenmitte hin derart auf den Bogen gerichtet ist, daß dabei die Unterseite des absinkenden Bogens im Bereich der sich einrollenden Bogenvorderkante beaufschlagt wird.

An sich ist schon bekannt (DE-PS-24 59 862), bei laufenden Warenbahnen, beispielsweise textilen Geweben oder Gewirken, Kunststoffolien, Papier usw. die Warenkanten zu glätten und auszurollen, wenn sie sich quer zur Bahn unter entsprechender Verringerung der Bahnbreite aus der Bahnebene heraus auf die eine oder andere Bahnseite umgebogen oder umgelegt insbesondere eingerollt haben. Dabei kommen Kantenausroller zur Anwendung, welche dadurch gekennzeichnet sind, daß eine Führungsfläche vorgesehen ist, an der die Warenbahn auf ihrer der Einrollseite abgewandten Bahnseite geführt ist und daß weiterhin eine Einrichtung zur Erzeugung eines die Rollkante ausrollenden Luftstromes vorgesehen ist, welcher auf der Einrollseite der Warenbahn im wesentlichen parallel zur Führungsfläche nach außen gegen die Rollkante gerichtet ist und sich in Bewegungsrichtung der Warenbahn längs der Rollkante über die Führungsfläche erstreckt.

Um allerdings der Rollneigung von Papierbogen in der Auslage von Bogenrotationsdurckmaschinen entgegenwirken zu können, ist diese Einrichtung nicht geeignet, allein schon deshalb, weil dabei die abzulegenden Papierbogen sich nicht an der Blaseinrichtung vorbei nach unten auf den Stapel bewegen können.

Zwei Ausführungsformen der erfindungsgemäßen Einrichtung sind im folgenden anhand der Zeichnungen dargestellt.

Dabei zeigt :
Figur 1 eine Seitenansicht eines Bogenauslegers, aus der die Position der erfindungsgemäßen Einrichtung ersichtlich ist,
Figur 2 die Draufsicht der Einrichtung nach Figur 1, aus der darüber hinaus die bevorzugte Blasrichtung der erfindungsgemäßen Einrichtung hervorgeht,
Figur 3 eine vergrößerte Darstellung der erfindungsgemäßen Blaseinrichtung aus der Ansicht nach Figur 2,
Figur 4 eine Seitenansicht der Einrichtung nach Figur 3,
Figur 5 eine weitere .Ausführungsform der Blaseinrichtung sowie
Figur 6 die Draufsicht der Ausführungsform nach Figur 5.

Aus der in den Figuren 1 und 2 dargestellten Seitenansicht bzw. Draufsicht eines Bogenauslegers 1 ist die vorgesehene Position der erfindungsgemäßen Blaseinrichtung 2 ersichtlich.

Der von dem nicht dargestellten letzten Druckwerk kommende Bogen 3 wird mittels Greifer 4 bis zu seiner Ablageposition oberhalb des Stapels 5 transportiert und danach freigegeben. Die im Bereich der Bogenhinterkante angeordneten Saugeinrichtungen 6 bremsen den Bogen 3 ab, während die oberhalb des abzulegenden Bogens 3 angeordneten Ventilatoren 7 die Ablage beschleunigen, indem sie die Sinkgeschwindigkeit erhöhen.

Die zu beiden Seiten des abzulegenden Bogens 3 vorgesehenen Blaseinrichtungen 2,20 sind in den angegebenen Ausführungsbeispielen vorteilhafterweise an den seitlichen Bogengeradstoßern 8 angebracht. In der Nähe der Bogenvorderkante 9 angeordnet, blasen diese wie aus den Figuren 1 und 2 ersichtlich, in Bogenlaufrichtung 10 sowie gegen die Bogenmitte hin und im wesentlichen parallel zur Bogenebene.

Figur 3 zeigt eine erste Ausführungsform der erfindungsgemäßen Blaseinrichtung 2. Dabei ist an den seitlichen Bogengeradstoßern 8 mittels entsprechender Befestigungsmittel 11,12 ein Haltebügel 13 befestigt. An diesem wiederum ist der Gehäuseblock 14 als wesentlicher Bestandteil der Blaseinrichtung 2 über Halteschrauben 15 befestigt. In eine Gewindebohrung 16 des Gehäuseblockes 14 ist das die Luftzufuhr regulierende Absperrventil 17 eingeschraubt. Der daran angeschlossene Schlauch 18 stellt die Verbindung zur nichtdargestellten Blasluftquelle her. Die in den Gehäuseblock 14 eingearbeiteten Luftaustrittsbohrungen 19 münden in die Gewindebohrung 16 und sorgen zusammen mit dieser für die gewünschte Führung des Blasluftstromes 20.

Die in Figur 4 dargestellte Seitenansicht der Einrichtung gemäß Figur 3 dient der Verdeutlichung des konstruktiven Aufbaus.

Die Figuren 5 und 6 zeigen in Seitenansicht bzw.. Draufsicht eine weitere Ausgestaltungsmöglichkeit der erfindungsgemäßen Blaseinrichtung 21. Auch hier wiederum ist dieselbe zu beiden Seiten des Papierbogens 3 an den seitlichen Bogengeradstoßern 8 angeordnet (siehe Figur 1 und 2). Die wesentlichen Unterschiede zur Ausführungsform gemäß Figuren 3 und 4 besteht darin, daß der Gehäuseblock 22 etwas anders gestaltet (im Querschnitt kreisförmig) sowie mit einem Gewindezapfen 23) versehen ist. Dieser ragt durch eine, am seitlichen bogengeradstoßer 8 angebrachte Längsnut 24 hindurch und ermöglicht somit die Drehung des Gehäuseblockes 22 um seine Längsachse 25 als auch eine Längsverschiebung in bzw. gegen Bogenlaufrichtung 10. Ist die gewählte Einstellung erreicht, so kann mittels Feststellschraube 26 die feste Verbindung zwischen Blaseinrichtung 21 und seitlichem Bogengeradstoßer 8 hergestellt werden.

Die zweite Ausgestaltungsmöglichkeit eignet sich dann in bevorzugter Weise, wenn die Einstellbarkeit der Blasrichtung sowie des Abstandes der Blaseinrichtung 21 von der Bogenvorderkante 9 für sinnvoll erachtet wird.

Mit beiden Ausgestaltungsmöglichkeiten kann das Einrollen der Bogenvorderkante 9 dahingehend verhindert werden, daß selbige unter Einwirkung des Blasluftstromes 20 gestreckt wird, wobei der wirksame Blasluftstrom 20 besonders in der zur Bogenebene parallelen Ebene einen gewissen Streubereich 28 aufweist.

Auf die Zufuhr der Blasluft zu den Blaseinrichtungen sowie die Steuerung von Menge und Wirkungsdauer derselben ist in der Beschreibung und in den Zeichnungen nicht näher eingegangen worden. Dabei dürfte die Steuerung der Luftmenge in Abhängigkeit vom Bedruckstoff (z. B. mittels Drosselventil) dem Fachmann keine Schwierigkeiten bereiten.

Weiterhin ist es ohne weiteres möglich, beispielsweise über ein Drehventil, den Blasluftstrom dahingehend zu steuern, daß dieser in einem begrenzten, für die Funktion der Blaseinrichtung aber für ausreichend erachteten Zeitintervall wirkt.

## Patentansprüche

1. Einrichtung in der Auslage von Bogenrotationsdurckmaschinen, um dem Einrollen der Bogenvorderkante (9) entgegenzuwirken, dadurch gekennzeichnet, daß im in Bogenlaufrichtung (10) vorderen Bereich des Stapels (5) in der Nähe der Bogenvorderkante (9) des abzulegenden Bogens (3) Blaseinrichtungen (2,21) vorgesehen sind, über die jeweils ein gesteuerter Blasluftstrom (20) mit einer Richtungskomponenten in Bogenlaufrichtung (10) und einer weiteren gegen die Bogenmitte hin derart auf den Bogen (3) gerichtet ist, daß dabei die Unterseite des absinkenden Bogens (3) im Bereich der sich einrollenden Bogenvorderkante (9) beaufschlagt wird.

2. Einrichtung nach Anspruch 1, dadurch gekennzeichnet, daß die Blasrichtung im wesentlichen parallel zur Bogenebene ist, und der Blasluftstrom (20) insbesondere in der Bogenebene einen gewissen Streubereich (28) aufweist.

3. Einrichtung nach Anspruch 1, dadurch gekennzeichnet, daB der Blasluftstrom (20) kontinuierlich oder in regelmäßigen, der Bogenablagegeschwindigkeit angepaßten Zeitintervallen wirken kann.

4. Einrichtung nach einem oder mehreren der Ansprüche 1 bis 3, dadurch gekennzeichnet, daß die Blaseinrichtung (2,21) zur Erzeugung des Blasluftstromes (20) aus einem mit einer Gewindebohrung (16) und Luftaustrittsbohrungen (19) versehenen Gehäuseblock (14,22) besteht, bei welchem über Schlauchanschluß (18) und Absperrventil (17) die Luftzufuhr erfolgt und der mittels Befestigungsmittel (11, 12, 15, 26) an den seitlichen Bogengeradstoßern (8) befestigt ist.

5. Einrichtung nach Anspruch 4, dadurch gekennzeichnet, daß der zylindrische Gehäuseblock (14) im Querschnitt im wesentlichen rechteckig ausgeführt ist, wobei an einer Seite über Halteschrauben (15) ein Haltebügel (13) befestigt ist, der über Befestigungsschraube (11) sowie Mutter (12) die Verbindung zum seitlichen Bogengeradstoßer (8) herstellt und in einem abgeschrägten Bereich (27) dieser Rechteckseite die Luftaustrittsbohrungen (19) angeordnet sind.

6. Einrichtung nach Anspruch 4, dadurch gekennzeichnet, daß der zylindrische Gehäuseblock (22) im Querschnitt kreisförmig ausgeführt ist und über einen Gewindezapfen (23) verfügt, welcher durch eine am seitlichen Bogengeradstoßer (8) angebrachte Längsnut (24) ragt und über eine Feststellschraube (26) die formschlüssige Verbindung zum seitlichen Bogengeradstoßer (8) herstellt.

7. Einrichtung nach Anspruch 6, dadurch gekennzeichnet, daß die Blaseinrichtung (21) in der Längsnut (24) des seitlichen Bogengeradstoßers (8) in oder gegen Bogenlaufrichtung (10) verschiebbar und feststellbar ist.

8. Einrichtung nach Anspruch 6, dadurch gekennzeichnet, daß die Blaseinrichtung (21) um ihre Längsache (25) schwenkbar und feststellbar ist.

## Claims

1. Characterizing feature of a device in the delivery station of sheet rotation printing machines to counteract curling-up of the front edge (9) of the sheet is that blower devices (2, 21) are provided, in the running direction of the sheet (10), in the front area of the stack (5) near the front edge (9) of the sheet (3) to be discharged. The said blower devices provide a controlled flow of air (20) with one direction component in the sheet running direction (10) and one further component directed at the centre of the sheet (3) in such a way that the underside of the descending sheet (3) is supported in the area of the front edge (9) of the sheet which tends to curl in.

2. Characterizing feature of device in accordance with Claim 1 is that, essentially, the blowing direction is parallel to the sheet plane, and the flow of blown air (20) features, particularly in the sheet plane, a certain dispersion area (28).

3. Characterizing feature of device in accord· ance with Claim 1 is that the flow of blown air (20) can act continuously or in regular time intervalls, matching the sheet discharge rate.

4. Characterizing feature of device in accordance with one or several of the Claims 1 to 3 is that the blower device (2, 21) for producing the flow of air (20) comprises a housing block (14, 22), featuring a threaded hole (16) and air outlet holes (19). The said housing block provides the air supply via hose connection (18) and shut-off valve (17) and is secured to the lateral sheet joggers (8) by means of the mounting elements (11, 12, 15, 26).

5. Characterizing feature of device in accordance Claim 4 is that the cross-section of the cylindrical housing block (14) is essentially rectangular, with a retaining bracket (13) secured to one side by means 6f retaining screws (15), establishing, in conjunction with securing screw (11) and nut (12), the connection to the lateral sheet jogger (8) and the air outlet holes (19) are arranged in an inclined section (27) of this side of the rectangle.

6. Characterizing feature of device in accordance with Claim 4 is that the cross-section of the cylindrical housing block (22) is of circular design and features a threaded pin (23) which projects through a slot (24) arranged on the lateral sheet jogger (8) and establishes, in conjunction with a fixing screw (26), the positive connection to the lateral sheet jogger (8).

7. Characterizing feature of device in accordance with Claim 6 is that the blower device (21) can be shifted in or opposite the sheet running direction (10) and fixed in position in the slot (24) of the lateral sheet jogger (8).

8. Characterizing feature of device in accordance with Claim 6 is that the blower device (21) can be swiveled about its longitudinal axis (25) and fixed in position.

## Revendications

1. Dispositif monté dans la sortie de rotatives à feuilles pour s'opposer au roulage du bord frontal (9) des feuilles, caractérisé en ce que des dispositifs souffleurs (2, 21) sont disposés dans la zone frontale de la pile (5), suivant le sens de déplacement des feuilles (10) et au voisinage du bord frontal (9) de ces dernières, et dirigent sur chaque feuille (3) un jet d'air commandé (20), avec une composante directionnelle suivant le sens de déplacement de la feuille (10) et une seconde composante orientée vers le milieu de la feuille (3), de sorte que la face inférieure de la feuille (3) descendant sur la pile est chargée au voisinage du bord frontal (9) s'enroulant.

2. Dispositif selon revendication 1, caractérisé en ce que le sens de soufflage est sensiblement parallèle au plan de la feuille et le jet d'air de soufflage (20) présente une certaine plage de dispersion (28), en particulier dans le plan de la feuille.

3. Dispositif selon revendication 1, caractérisé en ce que le jet d'air de soufflage (20) peut agir continûment ou à des intervalles de temps réguliers, adaptées à la vitesse de réception des feuilles.

4. Dispositif selon une quelconque des revendications 1 à 3, caractérisé en ce que le dispositif souffleur (2, 21) produisant le jet d'air de soufflage (20) est consitué par un corps (14, 22) muni d'un trou taraudé (16) et de trous de sortie d'air (19), dont l'alimentation en air se fait par un raccord cannelé (18) de flexible et un robinet d'arrêt (17), et qui est fixé sur les rangeurs latéraux (8) par des moyens de fixation (11, 12, 15, 26).

5. Dispositif selon la revendication 4, caractérisé en ce que le corps cylindrique (14) est sensiblement rectangulaire en coupe, un étrier de maintien (13) étant fixé par des vis (15) sur un côté et établissant la liaison avec le rangeur latéral (8) par l'intermédiaire d'une vis de fixation (11) et d'un écrou (12), et les trous de sortie d'air (19) étant situés sur une partie biseautée (27) de ce côté du rectangle.

6. Dispositif selon la revendication 4, caractérisé en ce que le corps cylindrique (22) présente une section circulaire et un goujon fileté (23), qui traverse une rainure longitudinale (24) du rangeur latéral (8) et établit à l'aide d'une vis de blocage 26 la liaison par sûreté de forme avec le rangeur latéral (8).

7. Dispositif selon revendication 6, caractérisé en ce que le dispositif souffleur (21), est mobile dans la rainure longitudinale (24) du rangeur latéral (8), suivant le sens de déplacement (10) des feuilles ou dans le sens inverse, et bloquable.

8. Dispositif selon revendication 6, caractérisé en ce que le dispositif souffleur (21) peut pivoter autour de son axe longitudinal (25) et ses bloquable.
